# EUROPÄISCHE PATENTSCHRIFT

(11) **EP 0 144 627 B1**
(45) Veröffentlichungstag und Bekanntmachung des Hinweises auf die Patenterteilung: **14.12.1988**
(21) Anmeldenummer: 84112200.5
(22) Anmeldetag: 11.10.1984
(51) Int. Cl.: B41F 27/12

(54) **Einrichtung zur Befestigung einer Druckplatte am Plattenzylinder einer Druckmaschine**
Device for attaching a printing plate to the plate cylinder of a printing machine
Dispositif pour fixer une plaque d'impression au cylindre de plaque d'un machine à imprimer

(30) Priorität: 15.12.1983 DE 3345369
(43) Veröffentlichungstag der Anmeldung: 19.06.1985
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

(56) Entgegenhaltungen:
- DE-A- 2 545 618
- FR-A- 2 089 387
- FR-A- 2 182 115
- FR-A- 2 527 983
- GB-A- 288 061
- US-A- 2 375 603

## Beschreibung

'Einrichtung zur Befestigung einer Druckplatte am Plattenzylinder einer Druckmaschine".

Die Erfindung betrifft eine Einrichtung zur Befestigung einer dünnen, flexiblen Druckplatte am Plattenzylinder einer Druckmaschine, die zwei im Plattenzylinder angeordnete, parallel zur Achse des Plattenzylinders und schräg zu dessen Mantelfläche verlaufende Schlitze zur Aufnahme je eines Endes der Platte aufweist.

Aus dem DE-GM-1 611 416 ist eine derartige Anordnung zur Befestigung einer Metallfolie auf dem Zylinder eines Vervielfältigers bekannt. Diese Einrichtung weist zwar einen sehr einfachen Aufbau auf. Die beiden Schlitze müssen jedoch eine sehr geringe Breite aufweisen, damit die Enden der aufzuspannenden Metallfolie hinreichend festgelegt sind. Die Herstellung derartiger Schlitze muß mit spanabhebender Bearbeitung erfolgen. Dabei muß der Schnitt noch dazu schräg zur Zylindermantelfläche mit sehr großer Genauigkeit durchgeführt werden, da die Schlitze achsparallel verlaufen müssen.

Mit vertretbarem Aufwand lassen sich jedoch die beiden schmalen Schlitze in breitere Zylinder, so wie sie für Zeitungs- oder Akzidenzdruckmaschinen Verwendung finden, nicht einbringen.

Der Erfindung liegt die Aufgabe zugrunde, eine derartige Einrichtung zu schaffen, die eine einfache Herstellung auch für Druckmaschinen mit breiteren Zylindern ermöglicht.

Erfindungsgemäß wird diese Aufgabe durch die im Anspruch 1 angegebenen Maßnahmen gelöst.

Bei der vorbekannten Einrichtung ergeben sich weiterhin herstellungstechnische Schwierigkeiten, wenn in den Schlitzen Registeransätze vorgesehen werden sollen. Bei Anwendung der erfindungsgemäßen Lösung lassen sich durch die zusätzlichen Maßnahmen des Anspruchs 5 derartige Registeransätze in sehr einfacher Weise anbringen. Dabei ist durch Anwendung der Lehre des Anspruchs 3 sogar eine Nachstellung des Seitenregisters möglich. Eine Einrichtung zur Seitenregistereinstellung durch Axialverschiebung von Registeransätze aufweisenden Haltemitteln ist aus der FR-A-2 182 115, bekannt. Der Aufbau jener Einrichtung ist wegen der dort vorgesehenen beweglichen Klemm- und Spannbacken jedoch wesentlich komplizierter und entsprechend teurer in der Herstellung.

Auf der Zeichnung sind zwei Ausführungsbeispiele der Erfindung wiedergegeben. Es zeigen
Fig. 1 ein erstes Ausführungsbeispiel in einem Teilschnitt durch einen Plattenzylinder und
Fig. 2 ein zweites Ausführungsbeispiel in einer der Fig. 1 entsprechenden Darstellung.

Beim Ausführungsbeispiel gemäß Fig. 1 ist der Plattenzylinder insgesamt mit 1 bezeichnet. In den Plattenzylinder 1 ist schräg zu seiner Mantelfläche 2 verlaufend eine Nut 3 eingeschnitten, die parallel zur Achse des Plattenzylinders 1 verläuft und sich über die gesamte Breite einer aufzuspannenden Druckplatte 4 erstreckt. Die Breite a der Nut 3 übersteigt dabei die doppelte Dicke b der Druckplatte 4. Beim Ausführungsbeispiel, bei dem davon ausgegangen wird, daß die Dicke der Druckplatte 4 etwa 0,25 mm beträgt, ist die Breite der Nut 3 a = 2 mm gewählt.

In die Nut 3 ist ein insgesamt mit 5 bezeichneter leistenförmiger Einsatzkörper eingesetzt, der sich über die Länge der Nut 3 erstreckt. Der Einsatzkörper 5 weist ein Führungsstück 6 auf, das sowohl an den den unteren Bereichen 7 der Seitenwände der Nut 3 als auch am Boden 8 der Nut anliegt, also dem Zylinderinneren augewandt ist. Der Einsatzkörper 5 umfaßt weiterhin eine Trennwand 9, die sich etwa bis zum oberen Ende der Nut 3 erstreckt. Jede der beiden Seitenflächen 10, die die Trennwand 9 begrenzen, verläuft parallel zum oberen Bereich 11 der Seitenwände der Nut 3. Jede Seitenfläche 10 begrenzt somit zusammen mit dem oberen Bereich 11 einer der beiden Seitenwände der Nut 3 einen Schlitz 12, in den je ein Ende der Druckplatte 4 einführbar ist.

Um den Einsatzkörper 5 in der Nut 3 festzulegen, ist dieser mit seinem Führungsstück 6 an den unteren Bereichen 7 der Nut und an deren Boden 8 verklebt. Die Verbindung kann jedoch auch in anderer Weise, beispielsweise durch Schrauben, hergestellt sein.

Beim Ausführungsbeispiel durchsetzen zwei Stifte 13 die Trennwand 9 und sind fest mit dieser verbunden. Die Länge der Stifte 13 ist dabei geringer als die Breite a der Nut 3 bemessen, so daß die Stifte 13 zusammen mit dem Einsatzkörper 5 in die Nut 3 eingeführt werden können. Die Stifte 13 dienen zur seitenregisterhaltigen Fixierung der Druckplatte 4. Hierzu weist die Druckplatte 4 an ihrer Vorderkante 14 und ebenso an ihrer Hinterkante zwei Aussparungen 15 auf, deren Breite c dem Durchmesser der Stifte 13 entspricht, wie Fig. 3 zeigt.

Wenn der Plattenzylinder 1 zum Druck wahlweise rechtsherum oder linksherum rotieren kann, so ist eine weitere Nut 16 vorgesehen, die ebenso wie die Nut 3 ausgebildet ist. In diese Nut 16 ist ein weiterer leistenförmiger Einsatzkörper 17 eingesetzt, so daß sich wiederum zwei Schlitze 18 zur Aufnahme je eines Endes der Druckplatte 4 ergeben.

Beim Ausführungsbeispiel gemäß Fig. 2 ist in einen Plattenzylinder 20 eine der Nut 3 entsprechende Nut 21 eingeschnitten, die an ihrem dem Zylinderinneren zugewandten Ende einen sich erweiternden Absatz 22 aufweist. In die Nut 21 ist wiederum ein leistenförmiger Einsatzkörper 23 eingebracht, der ein Führungsstück 24 und eine Trennwand 25 umfaßt. Das Führungsstück 24 weist am unteren Ende eine Verbreiterung 26 auf, die mit einer Verzahnung versehen ist, in die eine Schnecke 27 eingreift. Die Schnecke 27 ist in nicht näher dargestellter Weise im Zylinder 20 drehbar, aber gegen axiale Verschiebung gesichert gelagert.

Die Seitenflächen 28 der Trennwand bilden zusammen mit den oberen Bereichen 29 der Seitenwände der Nut 21 je einen Schlitz 30 zur Aufnahme eines Endes einer Druckplatte. Die Trennwand 25 trägt zwei Stege 31, die als Registeransätze dienen und zusammen mit den Aussparungen 15 in der Druckplatte 4 deren seitenregisterhaltige Lage sicherstellen.

Der Einsatzkörper 23 ist bei diesem Ausführungsbeispiel parallel zur Achse des Plattenzylinders 20 verschiebbar innerhalb der Nut 21 geführt. Hierzu liegt das Führungsstück 24 an den unteren Bereichen 32 der Seitenwände der Nut 21 an. Durch Drehen der Schnecke 27 kann infolgedessen der Einsatzkörper 23 innerhalb der Nut 21 parallel zur Achse des Zylinders 20 verschoben werden. Da dieser Bewegung die Stege 31 folgen, kann hiermit eine Seitenregistereinstellung der aufzuspannenden Platte vorgenommen werden.

Bezugszeichen:
1 Plattenzylinder
2 Mantelfläche
3 Nut
4 Druckplatte
5 Einsatzkörper
6 Führungsstück
7 unterer Bereich
8 Boden
9 Trennwand
10 Seitenfläche
11 oberer Bereich
12 Schlitz
13 Stifte
14 Vorderkante
15 Aussparungen
16 Nut
17 Einsatzkörper
18 Schlitze
19-20 Plattenzylinder
21 Nut
22 Absatz
23 Einsatzkörper
24 Führungsstück 24
25 Trennwand
26 Verbreiterung
27 Schnecke
28 Seitenfläche
29 oberer Bereich a = Breite
30 Schlitz b = Dicke
31 Stege c = Breite
32 untere Bereiche d = Breite

## Patentansprüche

1. Einrichtung zur Befestigung einer dünnen, flexiblen Druckplatte (4) am Plattenzylinder (1, 20) einer Druckmaschine, die zwei im Plattenrylinder angeordnete, sich parallel zur Achse des Plattenzylinders und schräg zu dessen Mantelfläche verlaufende Schlitze (12, 18, 30) aufweist, deren Seitenwände je ein abgewinkeltes Ende der Platte beidseitig abstützen,
dadurch gekennzeichnet, daß
in den Plattenzylinder (1, 20) eine schräg zu dessen Mantelfläche verlaufende Nut (3, 21) eingebracht ist, deren Breite die doppelte Dicke der Druckplatte (4) übersteigt, und in der Nut (3, 21) ein leistenförmiger Einsatzkörper (5, 23) gegen radiale Bewegung gesichert angeordnet ist, der aus einem dem Zylinderinneren zugewandten Führungsstück (6, 24), das an den unteren Bereichen (7, 32) der Seitenwände der Nut (3, 21) anliegt, sowie einer Trennwand (9, 25) besteht, deren zu den Seitenwänden der Nut (3, 21) parallele Seitenflächen (10, 28) durchlaufend eben ausgebildet sind und zusammen mit den oberen Bereichen (11, 29) der Seitenwände die beiden Schlitze (12, 18, 30) bilden.

2. Einrichtung nach Anspruch 1, dadurch gekennzeichnet, daß das Führungsstück (6) mit den unteren Bereichen (7) der Seitenwände und dem Boden (8) der Nut (3) durch Verkleben fest verbunden ist.

3. Einrichtung nach Anspruch 1 oder 2, dadurch gekennzeichnet, daß an der Trennwand (9, 25) des Einsatzkörpers (5, 23) Registeransätze in Form von Stiften (13) oder Stegen (31) angebracht sind, die bei aufgelegter Druckplatte (4) in Aussparungen (15) in deren abgewinkeltem vorderen oder hinteren Ende zur seitenregisterhaltigen Fixierung der Druckplatte (4) eingreifen.

4. Einrichtung nach Anspruch 3, dadurch gekennzeichnet, daß der Einsatzkörper (23) zur Veränderung der Lage der Registeransätze parallel zur Achse des Plattenzylinders (20) verschiebbar gelagert ist.

5. Einrichtung nach Anspruch 4, dadurch gekennzeichnet, daß die dem Zylinderinneren zugewandte Stirnfläche des Führungsstückes (24) mit einer Verzahnung versehen ist, in die eine mit zur Zylinderachse parallel verlaufender Längsachse angeordnete Schnecke (27) zur Verschiebung des Einsatzkörpers (23) eingreift.

## Claims

1. Device for securing a thin flexible printing plate (4) on the plate cylinder (1, 20) of a printing machine which has two slots (12, 18, 30) arranged in the plate cylinder, extending parallel to the axis of the plate cylinder at an angle to its circumferential surface, the side walls of which slots each support an angled end of the plate on both sides, characterised in that a groove (3, 21) is formed into the plate cylinder (1, 20) extending at an angle to its surface, the width of this groove exceeding twice the thickness of the printing plate (4), and in the groove (3, 21) a strip- like insert piece (5, 23) is secured against radial movement and comprises a guide piece (6, 24), facing the inside of the cylinder and abutting the lower regions (7, 32) of the side walls of the groove (3,21), and a dividing wall (9, 25), the side surfaces (10, 28) of which are parallel to the side walls of the groove (3, 21) and are of flat form throughout their extent, and together with the upper regions (11, 29) of the side walls form the two slots (12, 18, 30).

2. Device according to claim 1, characterised in that the guide piece (6) is firmly joined to the lower regions (7) of the side walls and the base (8) of the groove (3) by gluing.

3. Device according to claim 1 or 2, characterised in that on the dividing wall (9, 25) of the insert piece (5, 23) register attachments in the form of pins (13) or strips (31) are fitted which, when the printing plate (4) is applied, engage in recesses (15) in their front or rear angled end for fixing the printing plate (4) in lateral registration.

4. Device according to claim 3, characterised in that the insert piece (23) is mounted to be movable parallel to the axis of the plate cylinder (20) to change the position of the register attachments.

5. Device according to claim 4, characterised in that the surface of the guide piece (24) facing the inside of the cylinder is provided with teeth into which engages a worm screw (27), arranged with its longitudinal axis extending parallel to the cylinder axis, to move the insert piece (23).

## Revendications

1. Dispositif destiné à fixer une plaque d'impression mince et flexible (4) sur le cylindre porte-plaque (1, 20) d'une presse d'imprimerie, dispositif qui comprend deux fentes (12, 18, 30) ménagées dans le cylindre porte-plaque, qui s'étendent parallèlement à l'axe du cylindre porte-plaque et obliquement à sa surface latérale, et dont les parois latérales donnent respectivement appui aux deux extrémités repliées de la plaque des deux côtés, caractérisé en ce que, dans le cylindre porte-plaque (1, 20), est ménagée une rainure (3,21) qui s'étend obliquement à la surface latérale de ce cylindre et dont la largeur est supérieure au double de l'épaisseur de la plaque d'impression (4), et que, dans la rainure (3, 21) est disposé un élément intérieur (5, 23) en forme de barrette bloqué contre le déplacement radial, et qui est composé d'une partie de guidage (6, 24) dirigée vers l'intérieur du cylindre, et qui est en appui contre les régions inférieures (7, 32) des parois latérales de la rainure (3, 21), ainsi que d'une paroi séparatrice (9, 25) dont les surfaces latérales (10, 28) parallèles aux surfaces latérales de la rainure (3, 21) sont d'une configuration plane sur toute leur longueur et forment les deux fentes (12, 18, 30) en combinaison avec les régions supérieures (11, 29) des parois latérales.

2. Dispositif selon la revendication 1, caractérisé en ce que la partie de guidage (6) est assemblée rigidement aux régions inférieures (7) des parois latérales et au fond (8) de la rainure (3) par collage.

3. Dispositif selon la revendication 1 ou 2, caractérisé en ce que, sur la paroi séparatrice (9, 25) de l'élément intérieur (5, 23), sont prévues des saillies de répérage constituées par des goupilles (13) ou des nervures (31) et qui, lorsque la plaque d'impression (4) est mise en place, s'engagent dans des encoches (15) ménagées dans les extrémités avant et arrière repliées de cette plaque pour assurer la fixation de la plaque d'impression (4) en bonne position de repérage latéral.

4. Dispositif selon la revendication 3, caractérisé en ce que l'élément intérieur (23) est monté de façon à pouvoir coulisser parallèlement à l'axe du cylindre porte-plaque (20) pour faire varier la position des saillies de repérage.

5. Dispositif selon la revendication 4, caractérisé en ce que la surface frontale de la partie de guidage (24) qui est dirigée vers l'intérieur du cylindre est munie d'une denture dans laquelle une vis (27) disposée avec son axe longitudinal orienté parallèlement à l'axe du cylindre entre en prise pour commander la translation de l'élément intérieur (23).
